# EUROPÄISCHE PATENTSCHRIFT

(11) **EP 0 663 500 B1**
(45) Veröffentlichungstag und Bekanntmachung des Hinweises auf die Patenterteilung: **27.08.1997**
(21) Anmeldenummer: 95100157.7
(22) Anmeldetag: 07.01.1995
(51) Int. Cl.: E05B 63/00

(54) **Treibstangenverschluss für Fenster, Türen od.dgl.**
Operating mechanism for espagnolettes for windows, doors and the like
Tringlerie pour ferrure de verrouillage des fenêtres, des portes ou analogue

(30) Priorität: 18.01.1994 DE 9400745 U
(43) Veröffentlichungstag der Anmeldung: 19.07.1995
(73) Patentinhaber: Niemann, Hans-Dieter, D-50169 Kerpen (DE)
(72) Erfinder: Krämer, Stephan, D-51109 Köln (DE); Budich, Andreas, D-53844 Troisdorf (DE)
(74) Vertreter: Eichler, Peter, Dipl.-Ing.

(56) Entgegenhaltungen:
- EP-A- 0 306 038
- EP-A- 0 517 272
- AT-B- 311 212
- CH-A- 653 084
- DE-A- 2 019 682
- DE-A- 2 537 243
- DE-A- 3 717 096
- FR-A- 2 172 604
- FR-A- 2 533 614
- GB-A- 1 468 914

## Beschreibung

Die Erfindung betrifft einen Treibstangenverschluß für Fenster, Türen od. dgl. mit einer am Fensterflügel vorhandenen, längsverstellbaren Treibstange, die mindestens einen auf ihr befestigten, flügelstirnseitig vorspringenden Riegelzapfen aufweist, der in der Schließstellung des Flügels und der Treibstange mit einem am feststehenden Rahmen vorhandenen Verschlußelement in Verriegelungseingriff zu bringen ist.

Treibstangenverschlüsse obiger Art sind allgemein bekannt. Bei ihnen dient als Verschlußelement ein am Festrahmen angeordnetes Schließstück, das in die Verstellbahn des Treibstangen-Riegelzapfens hineinragt und von letzterem in dessen Schließstellung hintergriffen wird und dadurch in Verriegelungseingriff zu bringen ist. Da solche Riegelzapfen auf der Treibstange zumeist nur über dünne Befestigungshälse befestigt, zumeist vernietet sind, vermögen sie entsprechenden unbefugten Aufdruckversuchen des Fensterflügels nur unzulänglich zu widerstehen. Das ist selbst bei einer Mehrfachanordnung von mit festrahmenseitig entsprechend mehrfach angeordneten Schließblechen zusammenwirkenden Riegelzapfen der Fall.

Der Erfindung liegt daher die Aufgabe zugrunde, einen Treibstangenverschluß zu schaffen, bei dem auch über einen oder mehrere an der Treibstange vorhandene Riegelzapfen ein Verriegeln des Flügels in seiner Schließstellung möglich ist, dies jedoch auf sehr viel solidere, auch stärkeren Aufbruchkräften widerstehende Weise.

Diese Aufgabe wird ausgehend von einem Treibstangenverschluß der eingangs erwähnten Gattung erfindungsgemäß dadurch gelöst, daß das Verschlußelement aus einem in einer stirnseitigen Aussparung des Festrahmens schwenkbeweglich gelagerten Schwenkriegel besteht, der durch den ihn in Schließstellung beaufschlagenden Treibstangen-Riegelzapfen aus dem Festrahmen stirnseitig auszuschwenken und eine in der Treibstange entsprechend angeordnete Durchtrittsöffnung durchdringend mit einer im Flügelrahmen angeordneten Schließtasche in Verriegelungseingriff zu bringen ist. Da ein solcher Schwenkriegel wesentlich größer und stabiler als ein im Fensterflügelfalz längsverstellbarer Riegelzapfen ausgebildet ist, vermag er in seiner ausgeschwenkten Verriegelungsstellung den in Schließstellung befindlichen Flügel wesentlich sicherer zu verriegeln. Der bauliche Aufwand für die festrahmenseitige Unterbringung des Schwenkriegels wie auch für die zu seinem Verriegelungseingriff dienende, flügelseitig anzubringende Schließtasche ist vergleichsweise gering. Dabei kann der den auszuschwenkenden Schwenkriegel beaufschlagende Riegelzapfen zur Erhöhung der Aufbruchsicherheit des Flügels auch noch mit einem herkömmlich ausgebildeten, am feststehenden Rahmen anzubringenden Schließstück zusammenwirken, das über den in Schließstellung befindlichen Riegelzapfen dann noch einen zusätzlichen Teil der Aufdruck- bzw. Aufbruchkräfte aufzunehmen vermag.

Vorteilhaft ist der Schwenkriegel als in einer im Festrahmen eingelassenen Schwenkriegeltasche untergebrachter, um einen Gelenkbolzen frei schwenkbeweglicher, zweiarmiger Winkelhebel ausgebildet, der außer einem länger ausgebildeten, in ausgeschwenkten Verriegelungseingriff zu bringenden Verriegelungsarm einen dazu abgewinkelten kürzeren Beaufschlagungsarm aufweist, der an seinem freien Ende eine in die Verstellbahn des Treibstangen-Riegelzapfens hineinragende Beaufschlagungsnase aufweist. Diese Beaufschlagungsnase stört dabei nicht die übrige Verstellbewegung des Treibstangen-Riegelzapfens, etwa dessen Verstellen in eine mittlere oder andere äußere Verstellposition, wie das etwa bei Dreh-Kipp-Fenstern zum Dreh- oder Kippöffnen des Flügels notwendig ist.

Um seine Anpreßkraft in der Schließtasche variieren zu können, besitzt der Schwenkriegel-Verriegelungsarm vorteilhaft ein entsprechendes Keilprofil.

Die Erfindung wird anhand eines in der Zeichnung dargestellten Ausführungsbeispiels erläutert, wobei zeichnerisch nur ein den Treibstangen-Riegelzapfen und damit zusammenwirkenden Schwenkriegel umgebender Fensterbereich in senkrechtem Längsschnitt wiedergegeben ist.

Im Flügelrahmen 1, beispielsweise eines Dreh-Kipp-Fensters, ist in herkömmlicher Weise stirnseitig eine durch eine Stulpschiene 2 abgedeckte Treibstange 3 gelagert, die durch einen am Flügel vorhandenen Betätigungsgriff längszuverstellen ist. Auf der Treibstange 3 ist ein Riegelzapfen 4 befestigt, beispielsweise durch Vernieten. Dieser Riegelzapfen 4 durchdringt einen in der Stulpschiene 2 an entsprechender Stelle angeordneten Durchtrittsschlitz 5 und vermag in herkömmlicher Weise mit einem am feststehenden Rahmen 6 angebrachten Schließstück 7 in der Weise zusammenwirken, daß er in seiner gestrichelt dargestellten, oberen Position 4' in der Schließstellung des Flügels hinter einen in der Zeichnung nicht dargestellten Schließvorsprung des Schließstücks 7 in Verriegelungseingriff gelangt. Außer der vorerwähnten Schließlage kann der Riegelzapfen 4 in eine mittlere, voll eingezeichnete Position und eine untere Position gebracht werden, in der er den Fensterflügel 1 für sein Dreh- oder Kippöffnen freigibt.

Gemäß der vorliegenden Erfindung ist in Höhe des Schließstücks 7 ein in einer Aussparung 6' schwenkbeweglich gelagerter Schwenkhebel 8 vorhanden, der mit dem Treibstangen-Riegel 4 in weiter unten noch näher zu beschreibender Weise zusammenwirkt. Die durch ein kastenförmiges Wandblech 9 verkleidete Aussparung 6' bildet eine Schwenkriegeltasche, die von dem senkrecht zur Fensterebene verlaufend angeordneten Gelenkbolzen 10 durchquert wird, auf dem der Schwenkriegel 8 gelagert ist. Dieser ist als zweiarmiger Winkelhebel ausgebildet, der einen länger ausgebildeten Verriegelungsarm 8' und einen demgegenüber abgewinkelten kürzeren Beaufschlagungsarm 8'' aufweist, der an seinem freien Ende eine in die Verstellbahn des Treibstangen-Riegelzapfens 4 hineinragende Beaufschlagungsnase 8''' besitzt.

Im Flügelrahmen 1 ist in Höhe des Verstellbereichs des Riegelzapfens 4 und des Schwenkriegels 8 eine Schließtasche 11 vorgesehen, die rückseitig durch das kastenförmige Wandblech 12 verkleidet und flügelstirnseitig über den in der Stulpschiene 2 vorhandenen Durchtrittsschlitz 5 und einen weiteren, in der Treibstange 3 unterhalb des Riegelzapfens 4 gelegenen Durchtrittsschlitz 13 zugänglich ist.

In der dargestellten Drehöffnungslage des Treibstangen-Riegelzapfens 4 wie aber auch in dessen darunter gelegener Kippöffnungsposition befindet sich der Schwenkriegel 8 in seiner dargestellten Ruheposition, in der sein Verriegelungsarm 8' schwerkraftbedingt im wesentlichen senkrecht herunterhängt, wohl aber die am oberen kurzen Beaufschlagungsarm 8'' vorhandene Beaufschlagungsnase 8''' in die Verstellbahn des Riegelzapfens 4 hineinragt. Wird der Riegelzapfen 4 in seine obere strichpunktiert dargestellte Schließposition 4' bewegt, so wird dadurch der Schwenkriegel 8 beaufschlagt und aus seiner Ruheposition in die gleichfalls gestrichelt dargestellte Schließposition 8^{IV} ausgeschwenkt, wobei sein Verriegelungsarm 8' die Schlitze 5 und 13 in der Stulpschiene 2 bzw. Treibstange 3 durchdringt. Durch die stabile Ausbildung des Schwenkriegels 8 und dessen Verriegelungseingriff in der Schließtasche 11 wird der Fensterflügel 1 in der Schließstellung sicher verriegelt. Durch eine entsprechende Keilprofil-Ausbildung des Verriegelungsarmes 8' kann dessen Anpreßkraft in der Schließtasche 11 variiert werden, je nachdem wie weit der Treibstangen-Riegelzapfen 4 in seine obere Schließposition 4' verstellt wird.

Im Rahmen der vorliegenden Erfindung sind mancherlei Ausführungsvarianten möglich. So versteht es sich, daß der Fensterflügel 1 nicht nur, wie dargestellt, durch ein einziges an seiner Drehöffnungsseite vorhandenes, aus Schwenkriegel und ihn beaufschlagenden Riegelzapfen bestehendes Verriegelungspaar, sondern auch durch mehrere solcher, an den verschiedensten Öffnungs-Stirnseiten des Flügels und Festrahmens vorhandene Verriegelungspaare verriegelt werden kann. Auch ist es durchaus möglich, bei Vorhandensein des Schwenkriegels 8 auf das herkömmlicherweise am Festrahmen angeordnete Schließstück 7 zu verzichten, so daß der Fensterflügelverschluß dann allein über den Schwenkriegel 8 bewirkt wird. Schließlich versteht es sich, daß der Schwenkriegel-Verschluß auch dann zu realisieren ist, wenn der Schwenkriegel etwa am Flügelrahmen 1 und der den Schwenkriegel beaufschlagende Riegelzapfen 4 mit Treibstange 3 am Festrahmen 6 angebracht wären.

## Patentansprüche

1. Treibstangenverschluß für Fenster, Türen od.dgl. mit einer am Fensterflügel (1) vorhandenen, längsverstellbaren Treibstange (3), die mindestens einen auf ihr befestigten, flügelstirnseitig vorspringenden Riegelzapfen (4) aufweist, der in der Schließstellung des Flügels (1) und der Treibstange (3) mit einem am feststehenden Rahmen (6) vorhandenen Verschlußelement (8) in Verriegelungseingriff zu bringen ist, **dadurch gekennzeichnet,** daß das Verschlußelement aus einem in einer stirnseitigen Aussparung (6') des Festrahmens (6) schwenkbeweglich gelagerten Schwenkriegel (8) besteht, der durch den ihn in Schließstellung beaufschlagenden Treibstangen-Riegelzapfen (4) aus dem Festrahmen (6) stirnseitig auszuschwenken und eine in der Treibstange (3) entsprechend angeordnete Durchtrittsöffnung (13) durchdringend mit einer im Flügelrahmen (1) angeordneten Schließtasche (11) in Verriegelungseingriff zu bringen ist.

2. Treibstangenverschluß nach Anspruch 1, **dadurch gekennzeichnet,** daß der Schwenkriegel (8) als in einer im Festrahmen (6) eingelassenen Schwenkriegeltasche (6') untergebrachter, um einen Gelenkbolzen (10) frei schwenkbeweglicher, zweiarmiger Winkelhebel ausgebildet ist, der außer einem länger ausgebildeten, in ausgeschwenkten Verriegelungseingriff zu bringenden Verriegelungsarm (8') einen dazu abgewinkelten kürzeren Beaufschlagungsarm (8") aufweist, der an seinem freien Ende eine in die Verstellbahn des Treibstangen-Riegelzapfens (4) hineinragende Beaufschlagungsnase (8''') aufweist.

3. Treibstangenverschluß nach Anspruch 2, **dadurch gekennzeichnet,** daß der Verriegelungsarm (8') des Schwenkriegels (8) ein eine Änderung seiner verriegelnden Anpreßkraft in der Schließtasche (11) ermöglichendes Keilprofil besitzt.

4. Treibstangenverschluß nach einem der Ansprüche 1 bis 3, **dadurch gekennzeichnet,** daß auf dem Festrahmen (6) in Höhe und stirnseitig vor der Schwenkriegeltasche (6') und ihrem Schwenkriegel (8) ein herkömmlich ausgebildetes Schließstück (7) angeordnet ist, mit dem der Treibstangen-Riegelzapfen(4) in seiner Schließstellung in zusätzlichen Verriegelungseingriff gelangt.

5. Treibstangenverschluß nach einem der Ansprüche 1 bis 4, **dadurch gekennzeichnet,** daß die Treibstange (3) stirnseitig durch eine Stulpschiene (2) abgedeckt ist, die einen entsprechend angeordneten Schlitz (5) für den Durchtritt des Riegelzapfens (4) wie auch des in seine Verriegelungsstellung ausgeschwenkten Schwenkriegel-Verriegelungsarmes (8') aufweist.

6. Treibstangenverschluß nach einem der Ansprüche 1 bis 5, **dadurch gekennzeichnet,** daß die sich gegenüberliegende Schwenkriegeltasche (6') und die Schließtasche (11) wie auch das festrahmenseitige Schließstück (7) eine im wesentlichen gleiche, dem Verstellhub des Treibstangenriegels (3) entsprechende Längserstreckung besitzen, z.B. bei Dreh-Kipp-Fenstern eine dem sich aus Schließ-, Dreh- und Kippstellung des Riegelzapfens (4) ergebenden Gesamtverstellhub entsprechende.

## Claims

1. Operating rod lock for windows, doors or the like having a longitudinally displaceable operating rod (3) provided on the window leaf (1), which operating rod comprises at least one locking spigot (4) attached thereto and protruding at the front face of the leaf, which locking spigot (4), when the leaf (1) and operating rod (3) are in the locked position, is to be brought into locking engagement with a locking element (8) provided on the fixed frame (6), characterised in that the locking element consists of a pivot bolt (8) mounted in a pivotably displaceable manner in a front face recess (6') of the fixed frame (6), which pivot bolt (8) is to be pivoted out of the front face of the fixed frame (6) by means of the operating rod-locking spigot (4) which acts upon it in the locked position, and is to bring a through opening (13) appropriately disposed in the operating rod (3) into locking engagement with a locking recess (11) disposed in the leaf frame (1) by passing through them.

2. Operating rod lock according to claim 1, characterised in that the pivot bolt (8) is formed as a two-armed angle lever which can pivot freely about a joint pin (10) and is housed in a pivot bolt recess (6') inserted into the fixed frame (6), which angle lever, in addition to a longer locking arm (8') which is to be brought into outwardly pivoted locking engagement, comprises a shorter actuating arm (8") which is bent at an angle thereto and on its free end comprises an actuating tip (8‴) protruding into the displacement path of the operating rod-locking spigot (4).

3. Operating rod lock according to claim 2, characterised in that the locking arm (8') of the pivot bolt (8) has a wedge profile which renders possible a change in its locking pressing force in the locking recess (11).

4. Operating rod lock according to one of claims 1 to 3, characterised in that on the fixed frame (6) is disposed a conventionally formed locking piece (7) at the level of and on the front face in front of the pivot bolt recess (6') and its pivot bolt (8), with which locking piece the operating rod-locking spigot (4) in its locked position arrives in additional locking engagement.

5. Operating rod lock according to one of claims 1 to 4, characterised in that the operating rod (3) is covered on the front face by a covering rail (2) which comprises a correspondingly disposed slot (5) for the passage of the locking spigot (4) and of the pivot bolt-locking arm (8') when pivoted out into its locking position.

6. Operating rod lock according to one of claims 1 to 5, characterised in that the oppositely lying pivot bolt recess (6') and the locking recess (11) and also the locking piece (7) on the fixed frame side have a substantially equal longitudinal extension corresponding to the displacement stroke of the operating rod bolt (3), for example, corresponding, in the case of turn and tilt windows, to the total displacement stroke resulting from the locking, turning and tilting position of the locking spigot (4).

## Revendications

1. Fermeture à tringle de commande pour fenêtres, portes, etc., pourvue d'une tringle de commande (3) qui est prévue sur le battant de fenêtre (1), qui est mobile longitudinalement et qui comporte au moins un axe formant verrou (4) fixé sur elle, saillant sur le côté frontal du battant et à amener, dans la position fermée du battant (1) et de la tringle de commande (3), en contact de verrouillage avec un élément de fermeture (8) prévu sur le dormant (6), **caractérisée** en ce que l'élément de fermeture se compose d'un verrou pivotant (8) qui est monté pivotant dans une cavité (6') prévue sur le côté frontal du dormant (6) et qui doit pivoter hors du dormant (6), côté frontal, grâce à l'axe formant verrou de tringle de commande (4) qui le sollicite vers la position fermée, pour venir en contact de verrouillage avec un creux de fermeture (11) disposé dans le châssis de battant (1), en traversant une ouverture de passage (13) prévue en conséquence dans la tringle de commande (3).

2. Fermeture à tringle de commande selon la revendication 1, **caractérisée** en ce que le verrou pivotant (8) est conçu comme un levier coudé à deux bras qui est logé dans un creux pour verrou pivotant (6') ménagé dans le dormant (6), qui est apte à pivoter librement autour d'une tige d'articulation (10) et qui comporte, en plus d'un bras de verrouillage long (8') à amener en position de verrouillage déployée, un bras de sollicitation court (8") coudé par rapport au bras long (8') et pourvu, à son extrémité libre, d'une saillie de sollicitation (8"') qui s'avance dans la trajectoire de l'axe formant verrou de tringle de commande (4).

3. Fermeture à tringle de commande selon la revendication 2, **caractérisée** en ce que le bras de verrouillage (8') du verrou pivotant (8) a un profil cunéiforme qui permet une variation de sa force de pression de verrouillage dans le creux de fermeture (11).

4. Fermeture à tringle de commande selon l'une des revendications 1 à 3, **caractérisée** en ce qu'il est prévu sur le dormant (6), avant le creux pour verrou pivotant (6') et son verrou pivotant (8), par rapport à la hauteur et au côté frontal, une pièce de fermeture (7) de construction traditionnelle avec laquelle l'axe formant verrou de tringle de commande (4) est soumis, dans sa position fermée, à un contact de verrouillage supplémentaire.

5. Fermeture à tringle de commande selon l'une des revendications 1 à 4, **caractérisée** en ce que la tringle de commande (3) est couverte, côté frontal, par un rail de rebord (2) qui présente une fente (5) disposée en conséquence pour le passage de l'axe formant verrou (4) et du bras de verrouillage de verrou pivotant (8') déployé dans sa position verrouillée.

6. Fermeture à tringle de commande selon l'une des revendications 1 à 5, **caractérisée** en ce que le creux pour verrou pivotant (6') et le creux de fermeture (11) qui se font face ainsi que la pièce de fermeture (7) prévue côté dormant ont une étendue longitudinale globalement égale qui correspond à la course du verrou de tringle de commande (3), et qui correspond par exemple dans le cas de fenêtres oscillo-battantes à la course totale qui résulte de la position fermée, de la position de pivotement et de la position de basculement de l'axe formant verrou (4).
